# EUROPÄISCHE PATENTSCHRIFT

(11) **EP 1 362 534 B1**
(45) Veröffentlichungstag und Bekanntmachung des Hinweises auf die Patenterteilung: **16.06.2004**
(21) Anmeldenummer: 03010551.4
(22) Anmeldetag: 12.05.2003
(51) Int. Cl.: A47C 23/00, A47C 7/28, B60N 2/70

(54) **Federungsmatte zur Unterfederung**
Support by spring mat
Support par tapis de ressorts

(30) Priorität: 15.05.2002 DE 20207605 U; 04.11.2002 WO PCT/EP02/12299
(43) Veröffentlichungstag der Anmeldung: 19.11.2003
(73) Patentinhaber: Pfau, Karl-Heinz, 72275 Alpirsbach (DE); Franke, Edgar, 72275 Alpirsbach-Reutin (DE)
(72) Erfinder: Pfau, Karl-Heinz, 72275 Alpirsbach (DE); Franke, Edgar, 72275 Alpirsbach-Reutin (DE)
(74) Vertreter: Reinhardt, Harry

(56) Entgegenhaltungen:
- WO-A-93/03652
- DE-A- 2 046 445
- DE-C- 317 362
- FR-A- 906 564
- FR-A- 907 057
- FR-A- 1 012 674

## Beschreibung

Die Erfindung betrifft eine Federungsmatte, insbesondere zur Unterfederung von Sitzen und dergleichen nach dem Oberbegriff des Anspruches 1.

Aus der FR 906 564 A ist ein Federboden für Sitzmöbel nach dem Oberbegriff des Anspruches 1 bekannt. Aus Federbandstahl werden einzelne Federelemente gebildet, wobei mit den Federelementen einstückige Federteile so angeordnet werden, dass sich Ihre Höhe bei Belastung ohne Einfluss auf die restlichen Federelemente verringert. Die Federelemente können in die Polsterung eingeschäumt werden. Auf Grund der Biegeradien verbleibt dennoch eine beträchtliche Bauhöhe. Die Federelemente selbst sind in einem Tragrahmen parallel zueinander eingehängt.

Aus der DE 317 362 C ist ein Federboden für Sitzmöbel nach dem Oberbegriff des Anspruches 1 bekannt. Aus Federbandstahl werden einzelne Federelemente gebildet, die dann unter Vorspannung in einen Drahtrahmen parallel zueinander eingehängt werden. Die Vorspannung als auch die Trennung zwischen Federelement und Tragelement erhöht nicht nur die Bauhöhe des Federbodens. Da die einzelnen Federn nicht, auch nicht in einer Reihe zusammen hängen, ergeben sich Verschiebungen die beim Einsitzen einzelne Federn spüren lassen. Dieser Effekt wird durch die hier erforderliche Vorspannung der Federelemente noch erhöht. Einzelne Ausformungen von Federelementen sind ferner aus der DE 100 23 466 A1 bekannt.

DE 24 00 992 A1 und DE 24 00 993 A1 zeigen eine Polsterung aus in sich undehnbarem Material, dass seine Elastizität über Federbrückenabschnitte erhält. Eine Federung in der Fläche ist damit zwar möglich, da die Einzelelemente allerdings nicht dehnbar sind, ergibt sich nicht die gewünschte Punktfederung. Die engständige Anordnung beschränkt die Formbarkeit der Polsterung.

Aus der DE 650 903 C ist ein auf Zug beanspruchter Federboden mit flachen Federelementen bekannt. Durch die auf Zug beanspruchten Federelemente ergibt sich ein unbequemer, harter Eindruck, da eine punktweise elastische Lastaufnahme dadurch verhindert wird. Zudem ergibt sich kein flächiges Gebilde, so dass ein zusätzlicher Rahmen erforderlich ist.

Federungselemente werden mitunter auch durch die Polsterung von Sitzen, Betten oder dergleichen gebildet, die insofern die Aufgabe haben, beim Benutzer den Eindruck eines weichen Einsitzens zu erwecken (DD 20471). Dabei können diese wie bei der WO 93/03652 A oder DE 198 28 254 C2 auch mit Federelementen unterfedert werden. Eine Raum sparende geringe Bauhöhe ist auf Grund der Vielzahl an Bauelementen nicht möglich. Wird der Aufbau des Federelements aber wie in der FR 10 74 160 A oder FR 12 68 632 A in der dritten Dimension fortgesetzt, so sind die einzelnen Schlaufen dieses aus Kunststoff bestehenden Federelements nicht für sich einzeln federnd, so dass eine zusätzliche Abfederung über einen Rahmen erfolgen muss

Ein Einsatz einer Federungsmatte an einem Fahrzeugsitz ist aus der DE 199 02 464 A1 bekannt, wobei eine Mehrzahl flächiger Auflagebereiche vorgesehen ist, die über bedarfsweise mit Federn versehene Stege verbunden sind. Der gesamte Aufbau muss in einen Rahmen eingespannt werden. Ein ähnlicher Aufbau ist aus FR 27 59 649 A1, DE 883 678 C bekannt. Ein Federn ist nur flächig möglich, so dass auch eine Zugspannung im unteren Bereich unvermeidbar ist. Damit ist der Eindruck eines weichen Einsitzens nicht zu gewährleisten, da quer zur Fläche keine und auch keine punktweise wirksamen Federmittel vorgesehen sind. (vgl. auch DE 19 16 968 U, zu der keine Abbildungen mehr vorliegen; EP 388 542 A1)).

Eine dreidimensionale Federungsmatte ist aus der GB 1,042,112 bekannt, bei der die Matte einstückig aus Kunststoff gefertigt wird. Durch die vollflächige Verbindung ist diese Matte nicht an beliebige Konturen anzupassen. Die Federelemente sind zudem nicht für sich verformbar. Bei der GB 2 055 173 A hingegen fehlt trotz dreidimensionalem Aufbau die Flexibilität quer zum Federelement, da diese Federungsmatte breite, flächige Federelemente aufweist. (vgl. auch AT 405 481 B, DE 195 05 028 A1, DE 92 00 114 U)

Im Bettenbereich ist die Anordnung von senkrecht zur Liegefläche stehenden Federelementen in Matratzen und Bettenrosten bekannt (GB 614,272, FR 15 80 446 A). So ist es aus der DE 20 46 445 A bekannt einzelne Federbalken nebeneinander anzuordnen, die nur am Rande des Rosts miteinander verbunden sind. Dies führt zu zusätzlichen Freiheitsgraden und zu Durchbiegungen, so dass der gewünschte Effekt eines weichen flächigen Eindrucks verschwindet. Aus diesem Bereich sind auch hoch bauende Lösungen mit zumindest nicht punktweise elastischen Federelementen bekannt wie z.B. aus DE 79 29 543 U, DE 846 158 C, EP 972 470 A1, FR 955 776 A, WO 96/39906 A, DE 132 171 C, DE 132 558 C, DE 19 75 358 U, DE 20 15 659 C, DFE 344 247 C, DE 357 703 C, DE 475 144 C, GB 614 133 C, GB 917 563 C, GB 934 658 C, WO 00/11989 A.

Ausgehend von diesem Stand der Technik liegt der vorliegenden Erfindung die Aufgabe zugrunde, den gewünschten Eindruck eines weichen Einsitzens auf alternative Weise Raum sparend zu erzeugen.

Diese Aufgabe wird durch eine Federungsmatte mit den Merkmalen des Anspruches 1 gelöst.

Die Federungsmatte besteht aus elastischen Federelementen, die in beliebiger Anordnung nebeneinander in einer Richtung angeordnet sind und quer zu dieser Richtung miteinander in Verbindung stehen. Dadurch ist ohne weitere Hilfsmittel der Eindruck des weichen Einsitzens zu erzeugen. Erzielt wird nämlich wie bei einem Polster ein in der Fläche elastisches Element mit einem geeigneten Federkomfort. Wird jedoch ein dreidimensionales federelastisches Element gewünscht, kann sich die Matte auch in der dritten Dimension erstrecken. Gleichwohl können die Elemente unabhängig von anderen Teilen des Sitzes eingesetzt werden, was insbesondere beim Wiederverwerten des Fahrzeugs nach Ende seiner Nutzdauer von Vorteil ist.

Vorzugsweise werden metallische Federbandstähle nebeneinander angeordnet und quer dazu durch Querstreben oder flächige Verbindungsmittel miteinander verbunden. Damit wird ein in der Fläche selbst flexibler und damit auch dreidimensional verformbarer Aufbau geschaffen, der in nahezu beliebigen dreidimensionale Konturen formbar ist.

In einer bevorzugten Ausführungsform wird die Federungsmatte auf einer festen Unterlage eingesetzt. Diese feste Unterlage wie z.B. eine Sitzschale oder dergleichen dient als Unterbau für die Federungsmatte, die aber dennoch auf Grund ihrer Punktelastizität wie die bisher bekannten Polsterungen, demgegenüber allerdings auf geringstem Raum federn kann.

Weitere Vorteile ergeben sich aus den Unteransprüchen.

Im Folgenden wird die Erfindung anhand der beigefügten Figuren näher erläutert. Es zeigen:
- Fig. 1, 2: eine Federungsmatte im Schnitt und in Draufsicht,
- Fig. 3: eine Federungsmatte im Schnitt als Verbundwerkstoff,
- Fig. 4: einen Schnitt durch ein Federelement,
- Fig. 5 - 7: eine vorzugsweise metallische Federungsmatte in einer weiteren Ausführungsform im Schnitt, in Draufsicht und in einer dreidimensionalen Ansicht,
- Fig. 8 - 10: eine Federungsmatte vorzugsweise aus Kunststoff in einer weiteren Ausführungsform im Schnitt, in Draufsicht und in einer dreidimensionalen Ansicht.

Figur 1 zeigt in Draufsicht eine Federungsmatte 10, wie sie insbesondere zur Unterfederung von Sitzen, vorzugsweise von Fahrzeugsitzen eingesetzt wird. Die Anwendung der Federungsmatte ist jedoch nicht auf Sitzfläche und Rückenlehne von Bestuhlungen aller Art wie Bürostühle, Sitzelemente, Sofas oder Fahrzeug- und Flugzeugsitze beschränkt, sondern kann z.B. auch für Betten oder Fahrradsattel eingesetzt werden. Grundsätzlich eignet sich die Unterfederungsmatte für alle Einsatzarten, bei denen es auf eine elastische, druckpunktfreie Unterfederung von Flächen ankommt.

Bei dieser Unterfederungsmatte sind Federelemente 11 nebeneinander angeordnet, die quer zu ihrer Längserstreckung, also zur ersten Richtung zur Wirkverbindung miteinander verbunden sind. Die erste Richtung verläuft parallel zu einer von einem Benutzer benutzbaren Fläche der Bestuhlung, des Betts oder dergleichen.

Die Federelemente besitzen sich quer zur benutzbaren Fläche geringfügig erhebende Federteile 12a,15a. Die Federteile 12a,15a sind jedoch mit den Federelementen einstückige Abschnitte der Federelemente 12 und aus diesen durchgängig geformt. Dennoch sind die Federteile 12a,15a bedarfsweise einzeln, unabhängig voneinander elastisch - sozusagen Punkt elastisch - verformbar und dies bedarfsweise auch gegenüber dem restlichen Federelement. Diese Verformbarkeit wird dadurch erleichtert, dass die Federteile im Ausgangszustand der Federungsmatte 10 nicht vorgespannt sind. Quer zu ihrer ersten Richtung sind die Federelemente im Wesentlichen parallel zur Fläche miteinander zur Wirkverbindung über Verbindungsmittel 13,14,16 verbunden. Federelemente 12,15 und Verbindungsmittel 13,14,16 können damit bereits selbst ohne weitere Hilfsmittel in Raum sparender Weise ausgebildet werden. Vorzugsweise wird die Federungsmatte auf einer festen Unterlage wie z.B. einer der gewünschten Form entsprechenden Schale eingesetzt, wobei die Anordnung der Federteile dennoch beim Benutzer den Eindruck einer üblichen Polsterung erweckt.

Die Federelemente 12, 15 sind vorzugsweise metallisch und damit problemlos später wiederverwertbar. Insbesondere bei einer metallischen Ausgestaltung ist die Matte - aufgrund des Obermaterials - allenfalls schwer entflammbar und nicht brennbar, was vor allem im Fahrzeug- und Flugzeugbau von Bedeutung ist. Es können aber auch andere Materialien eingesetzt werden, sofern die gewünschten elastischen Eigenschaften erzielt werden. Grundsätzlich können die Federelemente in beliebiger Weise nebeneinander angeordnet werden, sofern lediglich gewährleistet ist, dass eine geeignete Kraftübertragung zur Erzielung des gewünschten Federkomforts, nämlich des Eindrucks eines weichen Einsitzens in den Sitz, gewährleistet wird. Vorzugsweise sind die Federelemente 12, 15 im Wesentlichen parallel zueinander angeordnet, wie dies auch Fig. 2 verdeutlicht.

Einer derartige Federungsmatte wird meist ein flächiges Gebilde sein, das jedoch bedarfsweise auch aufgrund der Querverbindung durch die Verbindungsmittel in der dritten Dimension verformbar ist, also z.B. an die Kontur eines Sitzes anpassbar ist. Wird jedoch ein dreidimensionales federelastisches Element gewünscht, kann sich die Matte auch in der dritten Dimension erstrecken. In diesem Fall kann eine Verbindung zwischen verschiedenen Federelementen auch in der dritten Dimension erfolgen.

Die Figuren zeigen Federelemente 12 aus Federbandstahl mit einer Breite u. Zur Erzielung einer besseren Federwirkung wird der Federbandstahl zu einer Höhe v schleifenförmig aufgebogen. Die Höhe v der Federungsmatte kann ohne Verlust des angestrebten Sitz- oder Liegegefühls bis auf unter 10mm an Aufbauhöhe reduziert werden, was zu einem äußerst Raum und auch Gewicht sparenden Aufbau führt, da die Federungsmatte zugleich die Sitzfläche ausbildet. Es sind zwar beliebige Bauhöhen möglich, bevorzugt werden jedoch Bauhöhen von 8 bis 20 mm, vorzugsweise 10mm. Zur Erzielung einer Wirkverbindung können diese Federelemente 12 durch ein flächiges Verbindungsmittel 13 miteinander verbunden sein (Fig. 3). Das Verbindungsmittel kann mit den Federelementen verklebt sein. Es kann auf einer Seite oder auf beiden Seiten der Federungsmatte 10 mit den Federelementen 12 angeordnet sein. Grundsätzlich kann auch ein z.B. mittiges Verbindungsmittel beidseitig mit Federelementen in Wirkverbindung stehen. Das Verbindungsmittel 13 kann z.B. in Form eines Geflechts, einer Schicht, einer Matte oder einer Folie gebildet sein. Auch hier lässt sich ein dreidimensionales Gebilde durch entsprechende Anordnung von Federelementen und Verbindungsmitteln erreichen.

Alternativ oder ergänzend sind die Federelemente aber auch durch vorzugsweise elastische Querstreben 14 miteinander verbunden. Diese Verbindung durch Querstreben 14 ist insbesondere beim Einsatz von Federbandstahl als Federelement 12 geeignet. Diese Verbindung erleichtert gegenüber vorbekannten Federmatten eine dreidimensionale Formbarkeit der Federungsmatte 10. Grundsätzlich besteht die Möglichkeit, die Federverhältnisse durch Verwendung unterschiedlicher Materialstärken über die Sitzfläche hinweg unterschiedlich hart oder weich auszugestalten. Mit anderen Worten können also unterschiedliche Federbandstähle nebeneinander eingesetzt werden. Dadurch kann gezielt ein bestimmtes Federungsverhaften auch innerhalb der Fläche erreicht werden.

Der Federbandstahl gemäß Fig. 1 weist einen anderen Biegeradius als der Federbandstahl in Fig. 4 auf. Auch damit lässt sich die Elastizität der Federungsmatte beeinflussen. Je kleiner aber der Biegeradius ist, desto besser kann die jeweilige Schlaufe, Schleife, Raute oder dergleichen aus Federbandstahl einfedern. Wird nämlich ein kleiner Biegeradius wie z.B. in Fig. 4 gewählt, können die aufgebogenen Elemente bei einer elastischen Verformung bis auf nahezu Null, genauer gesagt bis etwa zur - im Ausführungsbeispiel dreifachen - Materialstärke der Federteile 12a in quer zur benutzbaren Fläche erfolgender Belastungsrichtung zusammengedrückt werden. Da dies aber für jede Schleife je nach Last unabhängig und unterschiedlich stark erfolgt, führt dies zum Eindruck des weichen, Druck freien Einsitzens. Jedes Federteil 12a,15a besitzt wenigstens vier, im Ausführungsbeispiel der Fig. 4 bis 10 fünf Biegestellen, von denen zumindest vier mit einem geringen Biegeradius ausgebildet sind, um das "Zusammenfalten" der Federteile zu erreichen. Dieser Aufbau ähnelt dem Aufbau einer Blattfeder, wobei die außenliegenden Eckpunkte 12b, 15b bei Druck unter Absenkung auch des oberen Mittelpunktes 12c, 15c etwa gleichmäßig nach außen gedrückt werden. Die dabei in den oberen und unteren Schenkeln der Federteile entstehenden Druck- und Zugspannungen heben sich im Wesentlichen auf, so dass in die in der Grundfläche liegenden Elemente selbst bei einer Verwendung auf einer festen Unterlage allenfalls geringe Schubkräfte übertragen werden.

In den Ausführungsbeispielen der Fig. 1 bis 7 weist die Federungsmatte als Federelemente 12 mehrere Streifen in beliebigen Breiten und Längen auf. Anstelle des Federstahls können auch Kunststoffe oder andere elastische Materialien verwendet werden, wenngleich dem metallischen Federelement der Vorzug gegeben wird. Die einzelnen Streifen können mit den Verbindungsmitteln 13,14 auf verschiedenste Weise verbunden sein. Zur Verbindung zwischen den Federelementen 12 und den Verbindungselementen 14 bietet sich z.B. eine Lochnietung oder eine Laserschweißung an. Die Federelemente 12 können aber auch z.B. als Kunststoff-Spritzgussteil zusammengesetzt sein. Eine entsprechende Ausführungsform ist in den Fig. 8 bis 10 dargestellt. Aus einer Grundfläche 16 erheben sich die Federelemente 15. Ein entsprechendes Teil kann spritzgegossen oder auch aus einem Kunststoffteil - oder auch metallischen Teil - unter plastischer Verformung tiefgezogen werden.

In beiden Fällen kann durch die eng anliegende und hohe Anzahl an Auflagepunkten in Richtung auf die zu "besitzende" Fläche ein vollflächiges Sitzgefühl ohne spürbare Druckpunkte im Gegensatz zu vorbekannten Federelementen oder Federmatratzen erreicht werden. Die Matte passt sich bei Belastung in Folge der Zusammensetzung aus Einzelelementen jeder Körperform an vergleichbar einem Wasserbett.

Die Federungsmatte 10 z.B. bestehend aus den Federelementen 12 und den Verbindungsmitteln 13, 14 kann als Verbundwerkstoff aufgebaut werden, der zur Verwendung in Sitzen, insbesondere in Fahrzeugsitzen eingesetzt wird. Dieser Verbundwerkstoff kann seinerseits wiederum Teile des Fahrzeugssitzes wie z.B. die Aufpolsterung umfassen. Ebenso kann der Verbundwerkstoff integraler Bestandteil des Fahrzeugssitzes oder von Teilen des Fahrzeugsitzes sein.

Die Federungsmatte wird in allen Größen und Formen wie z.B. rechteckig, quadratisch, oval, rund, dreieckig usw. gefertigt. Die Matte kann mit definierten Einsinktiefen und Härten an beliebigen Punkten hergestellt werden, da dazu nur eine entsprechende Auswahl der Federelemente oder ihrer Form für diese Punkte bzw. an diesen Punkten erforderlich ist. Die Matte ist sehr flexibel und passt sich je nach Einsatzbereich allen möglichen Grundformen an. Dazu muss die Matte nicht zusätzlich plastisch verformt werden, z.B. durch Abkanten, Biegen oder dergleichen. Die Matte folgt einer beliebigen Grundkontur. Zusätzliche Halterungen und/oder geformte Rahmen können zwar verwendet werden, sind aber nicht unbedingt erforderlich, da die Federungsmatte bedarfsweise in sich selbst ausgesteift werden kann und dennoch durch die Federteile 12a, 15a den gewünschten Federkomfort bietet. Vorzugsweise wird die Federungsmatte auf einer beliebigen festen Unterlage, wie z.B. einer bedarfsweise gelochten Schale eingesetzt. Auf Grund Ihres Aufbaus paßt sie sich an die Kontur an, erlaubt aber auf Grund der Punktelastizität eine Federung wie bei bisher bekannten Polsterungen. Aus demselben Grund verliert die Federungsmatte bei Druckbelastung ihre Außenkontur nicht, da der Druck durch die Formgebung der einzelnen Federelemente aufgenommen wird.

## Patentansprüche

1. Federungsmatte (10), insbesondere zur Unterfederung von Sitzen, Betten oder Bestuhlungen aller Art, mit in einer ersten Richtung im Wesentlichen parallel zu einer von einem Benutzer benutzbaren Fläche nebeneinander angeordneten Federelementen (12, 15) mit sich quer zur benutzbaren Fläche erhebenden mehreren Federteilen (12a,15a), die mit den Federelementen einstückige Abschnitte der Federelemente (12,15) bilden und aus diesen durchgängig geformt sind, wobei die Federteile (12a,15a) dennoch bedarfsweise einzeln, unabhängig voneinander elastisch auch gegenüber dem restlichen Federelement verformbar sind und quer zu ihrer ersten Richtung im Wesentlichen parallel zur Fläche miteinander verbunden sind,
**dadurch gekennzeichnet, dass** die Federteile (12a,15a) zumindest stellenweise so einen geringen Biegeradius aufweisen, dass die Federteile bei einer elastischen Verformung bedarfsweise bis etwa auf die Materialstärke der dann zusammen gefalteten Federteile in quer zur benutzbaren Fläche erfolgender Belastungsrichtung verringerbar sind, und dass die Federelemente quer zu ihrer ersten Richtung im Wesentlichen parallel zur Fläche zur Wirkverbindung über Verbindungsmittel (13,14,16) miteinander verbunden sind.,

2. Federungsmatte nach Anspruch 1, **dadurch gekennzeichnet, dass** die Federelemente (12) durch als Verbindungsmittel ausgebildete, vorzugsweise elastische Querstreben (14) miteinander verbunden sind.

3. Federungsmatte nach Anspruch 1 oder 2, **dadurch gekennzeichnet, dass** die Federungsmatte (10) mit Federelementen (12) und Verbindungsmitteln eine Fläche mit dreidimensionaler Gestaltung bildet.

4. Federungsmatte nach einem der vorhergehenden Ansprüche, **dadurch gekennzeichnet, dass** sie auf einer festen Unterlage (20) angeordnet ist, die vorzugsweise der gewünschten Kontur des Sitzes oder dergleichen nahezu entspricht.

5. Federungsmatte nach einem der vorhergehenden Ansprüche, **dadurch gekennzeichnet, dass** die Federteile (12a, 15a) die Form einer auf einer Spitze stehenden Raute haben, die durch wenigstens vier, vorzugsweise fünf Biegepunkte aus dem Federelement (12,15) geformt sind

6. Federungsmatte nach einem der vorhergehenden Ansprüche, **dadurch gekennzeichnet, dass** die im Wesentlichen parallel zueinander angeordneten Federelemente (12) metallisch sind und vorzugsweise aus Federbandstahl bestehen oder Federbandstahl zumindest umfassen.

7. Federungsmatte nach einem der vorhergehenden Ansprüche, **dadurch gekennzeichnet, dass** die Federelemente zur Wirkverbindung durch ein flächiges, auf wenigstens einer Seite der Federungsmatte (10) angeordnetes Verbindungsmittel (13, 16) miteinander verbunden sind, das mit den Federelementen (12) verklebt oder in anderer Weise verbunden ist und durch ein Geflecht, eine Schicht, eine Matte oder eine Folie gebildet ist.

8. Federungsmatte nach einem der vorhergehenden Ansprüche, **dadurch gekennzeichnet, dass** die Federungsmatte aus Kunststoff durch Spritzgießen oder Tiefziehen hergestellt ist.

9. Federungsmatte nach einem der vorhergehenden Ansprüche, **dadurch gekennzeichnet, dass** die Federungsmatte (10) zumindest bestehend aus den Federelementen (12) und den Verbindungsmitteln (13, 14) einen Verbundwerkstoff zur Verwendung in Sitzen, insbesondere in Fahrzeugsitzen bildet.

10. Federungsmatte nach Anspruch 9, **dadurch gekennzeichnet, dass** der Verbundwerkstoff weitere Teile des Fahrzeugsitzes umfasst und/oder integraler Bestandteil des Fahrzeugsitzes oder von Teilen des Fahrzeugsitzes ist.

11. Federungsmatte nach einem der vorhergehenden Ansprüche, **dadurch gekennzeichnet, dass** die Federelemente (12) und Federteile (12a) so dicht beieinander liegen, dass sich durch die Anzahl an Auflagepunkten ein flächiger Eindruck ergibt.

12. Federungsmatte nach einem der vorhergehenden Ansprüche, **dadurch gekennzeichnet, dass** die Federungsmatte eine Bauhöhe von 8 bis 20mm, vorzugsweise von 10mm aufweist.

13. Fahrzeugsitz mit einer Federungsmatte nach einem der vorhergehenden Ansprüche.

## Claims

1. Spring suspension mat (10), more especially for the cushioning of all types of seats, beds or chairs, said spring suspension mat (10) having spring members (12, 15), which are disposed in a first direction adjacent each other substantially parallel to a surface which is useable by a user, with a plurality of spring parts (12a, 15a) which are raised transversely relative to the useable surface and form with the spring members one-piece portions of the spring members (12, 15) and are continuously formed from these latter, wherein the spring parts (12a, 15a) are, nevertheless, where required, deformable individually, independently of each other in a resilient manner also relative to the rest of the spring member and are interconnected transversely relative to their first direction substantially parallel to the surface,
**characterised in that** the spring parts (12a, 15a) have at least in places such a small bending radius that the spring parts, when there is a resilient deformation, where necessary, are reducible up to approximately the material strength of the spring parts, then being in the folded-together condition, in a loading direction transversely relative to the useable surface, and that the spring parts are interconnected transversely relative to their first direction substantially parallel to the surface via connecting means (13, 14, 16) for operative connection.

2. Spring suspension mat according to claim 1, **characterised in that** the spring members (12) are interconnected by transverse struts (14) in the form of connecting means, said transverse struts being preferably resilient.

3. Spring suspension mat according to claim 1 or 2, **characterised in that** the spring suspension mat (10) with spring members (12) and connecting means forms a surface comprising a three-dimensional form.

4. Spring suspension mat according to one of the previous claims, **characterised in that** it is disposed on a fixed support (20), which preferably corresponds almost to the desired outline of the seat or of the like.

5. Spring suspension mat according to one of the previous claims, **characterised in that** the spring parts (12a, 15a) are in the form of a diamond resting on one point, said diamonds being formed from the spring member (12, 15) through at least four, preferably five bending points.

6. Spring suspension mat according to one of the previous claims, **characterised in that** the spring members (12), which are disposed substantially parallel to each other, are metal and are preferably made from spring-steel cross bands or at least include spring-steel cross bands.

7. Spring suspension mat according to one of the previous claims, **characterised in that** the spring members are interconnected for operative connection by means of a flat connecting means (13, 16), which is disposed on at least one side of the spring suspension mat (10) and is glued to the spring members (12) or is connected thereto in another manner and is formed by a mesh, a layer, a mat or a film.

8. Spring suspension mat according to one of the previous claims, **characterised in that** the spring suspension mat is produced from plastics material by means of injection moulding or deep-drawing.

9. Spring suspension mat according to one of the previous claims, **characterised in that** the spring suspension mat (10), at least comprising the spring members (12) and the connecting means (13, 14), forms a composite material for use in seats, more especially in vehicle seats.

10. Spring suspension mat according to claim 9, **characterised in that** the composite material includes further parts of the vehicle seat and/or is an integral component part of the vehicle seat or of parts of the vehicle seat.

11. Spring suspension mat according to one of the previous claims, **characterised in that** the spring members (12) and spring parts (12a) are situated so closely adjacent each other that a flat impression is produced through the number of support points.

12. Spring suspension mat according to one of the previous claims, **characterised in that** the overall height of the spring suspension mat is between 8 and 20 mm, preferably 10 mm.

13. Vehicle seat with a spring suspension mat according to one of the previous claims.

## Revendications

1. Tapis de ressorts (10), en particulier pour supporter des , sièges, lits, ou fauteuils de toute sorte, comprenant des éléments de ressorts (12, 15) juxtaposés dans une première direction, de façon essentiellement parallèle à une surface utilisable par un utilisateur, avec plusieurs parties de ressorts (12a, 15a) qui s'élèvent transversalement par rapport à la surface utilisable, forment des sections monobloc des éléments de ressorts (12, 15) avec ces derniers, à partir desquels elles sont toutes formées, les parties de ressorts (12a, 15a) étant néanmoins en cas de besoin déformables élastiquement de façon individuelle et indépendante les unes des autres, également par rapport au reste de l'élément de ressort, et étant assemblées entre elles transversalement à leur première direction de façon essentiellement parallèle à la surface, **caractérisé en ce que** les parties de ressorts (12a, 15a) présentent au moins par endroits un rayon de courbure si faible qu'elles peuvent être réduites en cas de besoin, sous l'effet d'une déformation élastique, jusqu'à peu près l'épaisseur de matériau de ces parties alors pliées ensemble dans la direction de sollicitation transversale à la surface utilisable, et **en ce que** les éléments de ressorts sont assemblés en liaison active mutuelle transversalement à leur première direction de façon essentiellement parallèle à la surface par l'intermédiaire de moyens d'assemblage (13, 14, 16).

2. Tapis de ressorts suivant la revendication 1, **caractérisé en ce que** les éléments de ressorts (12) sont assemblés entre eux par des jambes de force transversales (14) de préférence élastiques, réalisées en tant que moyens d'assemblage.

3. Tapis de ressorts suivant l'une des revendications 1 et 2, **caractérisé en ce que** le tapis de ressorts (10) avec des éléments de ressorts (12) et des moyens d'assemblage forme une surface d'une configuration tridimensionnelle.

4. Tapis de ressorts suivant l'une des revendications précédentes, **caractérisé en ce qu'**il est disposé sur un support fixe (20), qui correspond à peu près de préférence au contour souhaité du siège ou autres.

5. Tapis de ressorts suivant l'une des revendications précédentes, **caractérisé en ce que** les parties de ressorts (12a, 15a) présentent la forme d'un losange vertical sur une pointe, qui est formé par au moins quatre, de préférence cinq points de courbure de l'élément de ressort (12, 15).

6. Tapis de ressorts suivant l'une des revendications précédentes, **caractérisé en ce que** les éléments de ressorts (12), disposés de façon essentiellement parallèle entre eux, sont métalliques, et se composent de préférence d'acier feuillard pour ressorts ou comportent au moins de l'acier feuillard.

7. Tapis de ressorts suivant l'une des revendications précédentes, **caractérisé en ce que** les éléments de ressorts sont assemblés entre eux pour la liaison active par un moyen d'assemblage (13, 16) plan, disposé sur au moins un côté du tapis de ressorts (10), lequel moyen d'assemblage est assemblé par collage ou d'une autre manière avec les éléments de ressorts (12), et est formé par un treillis, une couche, un mat ou une feuille.

8. Tapis de ressorts suivant l'une des revendications précédentes, **caractérisé en ce qu'**il est fabriqué en matière plastique par moulage par injection ou emboutissage.

9. Tapis de ressorts suivant l'une des revendications précédentes, **caractérisé en ce que** le tapis de ressorts (10) forme, au moins composé des éléments de ressorts (12) et des moyens d'assemblage (13, 14), un matériau composite pour l'utilisation dans des sièges, en particulier des sièges de véhicules.

10. Tapis de ressorts suivant la revendication 9, **caractérisé en ce que** le matériau composite comprend d'autres parties du siège du véhicule ou fait partie intégrale du siège du véhicule ou de parties de ce dernier.

11. Tapis de ressorts suivant l'une des revendications précédentes, **caractérisé en ce que** les éléments de ressorts (12) et les parties de ressorts (12a) sont si étroitement juxtaposés qu'il en résulte une impression de planéité par le nombre de points d'appui.

12. Tapis de ressorts suivant l'une des revendications précédentes, **caractérisé en ce que** le tapis présente une hauteur de construction de 8 à 20 mm, de préférence de 10 mm.

13. Siège de véhicule avec un tapis de ressorts suivant l'une des revendications précédentes.
